# EUROPÄISCHE PATENTSCHRIFT

(11) **EP 2 140 198 B1**
(45) Veröffentlichungstag und Bekanntmachung des Hinweises auf die Patenterteilung: **22.05.2013**
(21) Anmeldenummer: 07817571.8
(22) Anmeldetag: 25.09.2007
(51) Int. Cl.: F21V 35/00, C11C 5/00

(54) **KERZE MIT DURCHBRANDSPERRE**
CANDLE WITH A BURN-THROUGH BARRIER
BOUGIE DOTÉE D'UNE BARRIÈRE DE COMBUSTION

(30) Priorität: 26.09.2006 DE 202006014880 U; 26.06.2007 DE 202007008957 U
(43) Veröffentlichungstag der Anmeldung: 06.01.2010
(73) Patentinhaber: Klewe,, Herbert, 40213 Düsseldorf (DE)
(72) Erfinder: Klewe,, Herbert, 40213 Düsseldorf (DE)
(74) Vertreter: Sparing, Rolf Klaus
(86) Internationale Anmeldenummer: PCT/DE2007/001729
(87) Internationale Veröffentlichungsnummer: WO 2008/040313

(56) Entgegenhaltungen:
- EP-A- 1 054 054
- WO-A-96/21124
- DE-U1- 20 006 560
- GB-A- 190 003 733
- US-A- 2 240 071
- US-A- 3 330 132

## Beschreibung

Die Erfindung betrifft allgemein ein Kerze mit einer Durchbrandsperre, sowie ein Verfahren zu deren Herstellung.

Kerzen mit Durchbrandsperre, die von sogenannten *Teelichtern unterschieden werden massen, sind beispielsweise aus DE 20 2006 002 696 U1 bekannt. Dort ist als Durchbrandsperre ein Kerzenteller vorgesehen, dessen Abmessungen kleiner sind als die des Kerzenkorpus und der den Docht von einer darunter angeordneten Unterlage trennt. Der Kerzenteller ist im Bereich der Standfläche der Kerze angebracht und im Gebrauchszustand weitestgehend nicht sichtbar, wobei der Kerzenteller wahlweise in die Kerze Integriert werden kann, und dort insbesondere zwischen dem Kerzenrohling und einer Tauchwachsschicht weitestgehend versteckt angeordnet ist, oder aber In Form eines aufklebbaren Kerzentellers den Bereich der Standfläche der Kerze höchstens vollständig bedeckt. Nachteilig bei der bekannten Kerze ist insbesondere der Umstand, dass diese nach dem Aufbringen auf ein Gesteck nicht als durchbrandgesichert erkennbar ist, und dass eine derartige Durchbrandsperre praktisch im Wesentlichen nur bei Stumpenkerzen vorgesehen werden kann, nicht jedoch beispielsweise auch bei Spitzkerzen. Die bekannte Kerze sieht in einer Platte der Durchbrandsperre Schnitte In Winkel oder Halbmondform vor, die um eine gerade Linie nach oben oder nach unten abgeknickt sind; hierbei ist nachteilig, dass der Kerzenkorpus durch sein Eigengewicht die hochgefalteten Abschnitte vollständig zurück in den entsprechenden Ausschnitt in der Ebene des Tellers verlagert, so dass allenfalls bei einem Überzug mit Tauchwachs die nach unten abgestellten Schnitte die Anhaftung verbessern.

DE 20 2005 020 246 U1 beschreibt eine Teelichthülle, die aus Aluminium hergestellt ist und von deren im Wesentlichen flachen Boden sich eine mit einer Wellenstruktur ausgebildete Seitenwand erstreckt, wobei bestimmungsgemäß das Teelicht vollständig in der Teelichthülle aufgenommen ist und während des Brennens des Teelichts der Teelichtkorpus sich verflüssigt. Die Teelichthülle weist ein für Teelichter typisches Abmessungsverhältnis von Höhe zu Durchmesser von circa 3:4 auf.

DE 201 21 402 U1 beschreibt eine Kerzenbrandschutzvorrichtung, bei der ein an der Kerze in gewünschter Höhe der Beendigung des Brandes vorgesehener trichterförmiger Aufsatz mit Löschmittel gefüllt ist und bei Erreichen einer bestimmten Abbrandhöhe die Flamme des Dochtes löscht. Nachteilig bei dieser Kerzenbrandschutzvorrichtung ist, dass das Löschmittel jeweils von Hand aufgebracht werden muss, und dass gerade bei einer beabsichtigten Löschung im Bereich der Bodenfläche der Kerze ein Durchbrand auf unterhalb der Kerze befindliche brennbare Gegenstände nicht ausgeschlossen ist, da der mittlere Bereich der Kerze schneller abbrennt als der Randbereich.

US 2002/0022205 A1 zeigt eine Kerze mit einem Docht, der von einem Kerzenkorpus umgeben ist, und mit selbst verlöschenden Eigenschaften, damit diese in ein nicht-brennbares Gefäß aus Glas oder dergleichen eingesetzt werden kann, ohne das Glas durch Überhitzung zu beschädigen, wenn der Docht nahe dem Erreichen der Bodenfläche der Kerze abgebrannt ist und das Glas stark zu erhitzen droht. Hierzu umfasst die Kerze den Kerzenkorpus mit dem Docht, und einen mit dem Kerzenkorpus in Kontakt stehenden Bereich, der im Wesentlichen ebenfalls unbrennbar ist und eine flammhemmende Zusammensetzung enthält und auch als flammenbeständiger Block bezeichnet wird. Der Block weist gegenüber den Abmessungen des Kerzenkorpus eine beträchtliche Dicke bzw. Breite auf. In einer Ausgestaltung ist der flammenbeständige Block nicht nur wie in den anderen Ausführungsbeispielen aus einer starren Bodenplatte gebildet, sondern weist darüber hinaus eine Napfform auf, bei der eine entsprechend der Stärke der Bodenplatte dimensionierte Umfangswandung den Umfang des Kerzenkorpus umgibt und einen Großteil, jedenfalls mehr als die Hälfte, der Höhe des Kerzenkorpus, überdeckt.

US 2 240 071 A1 zeigt ein Wachslicht mit einer Hülle, in dem ein Paraffinkorpus mit einer Öffnung einsetzbar ist. Ein Docht ist mit seinem kurzen Ende in einer Klemmhalterung eines als Basis bezeichneten Dochthalters eingesetzt, und steht mit dem kurzen Ende unterhalb des Dochthalters vor. Das lange Ende des Dochtes ist durch die Öffnung geführt. Von dem Dochthalter stehen in Richtung auf den Paraffinkorpus abgewinkelte Zacken nach oben ab, während nach unten Auflagevorsprünge absehen, die auf dem Grund der Hülle aufliegen. Nach einer gewissen Branddauer verflüssigt sich der Kerzenkorpus vollständig und füllt die Hülle im Wesentlichen aus.

WO 96/21124 A1 zeigt ein Teelicht mit einer Teelichthülle aus Kunststoff, die über Abstandsglieder beabstandet von einer Auflagefläche gehalten ist, und in der Zapfen von dem Boden der Teelichthülle emporstehen und einen im Wesentlichen kreisförmigen Bereich umschließen, um einen Dochthalter, der einen Docht hält, daran zu hindern, diesen zentralen Bereich zu verlassen. Die Paraffinmasse, die den Kerzenkorpus bildet, weist eine zentrale Öffnung für den Durchlass des Dochtes auf und schmilzt nach kurzer Brenndauer.

GB 1900 03733 zeigt einen massiven Kerzenhalter, der eine topfschalenförmige Aufnahme für eine Kerze aufweist, von der drei Stifte emporstehen. Entsprechend gebohrte Vertiefungen in der Kerze sind an die Verteilung der Stifte angepasst und ermöglichen einen besseren Halt der Kerze, indem die Ausnehmungen auf die Stifte aufgesetzt werden. Der Kerzenhalter selbst für den mehrfachen Gebrauch vorgesehen. Hierdruch wird vor allem ein Wackeln der Kerze wirksam verhindert.

EP 1 054 054 A1 zeigt eine Kerze mit einem Korpus aus Wachs oder dergl., der von einem Docht durchsetzt ist, welcher bodenseitig in einem Dochthalter klemmend gehalten ist. Die Kerze mit eingelassenem Dochthalter ist auf einem den Durchbrand verhindernden, tellerartigen massiven Basisteil abgelegt. Das Basisteil weist einen sich nach außen wölbenden massiven Rand auf, der von dem Umfang des Korpus beabstandet ist und nicht an dem Korpus anliegt. Verschiedene Ausführungen von Dochthaltern sind über abgefaltete Füße von einer Auflagefläche des Basisteils beabstandet gehalten. Das Basisteil ist hierbei als Mehrwegteil ausgebildet.

DE 200 06 560 U1 zeigt einen Abstandhalter, umfassend einen zentralen Ring und vier radial hiervon nach außen abstehende Stege mit nach oben abstehendem Höcker, welche eine Aufnahme für einen Dochthalter definieren. Der Dochthalter wird von dem aus brennbaren Material gebildeten Kerzenbecher beabstandet gehalten. Da der Ring im Bereich des Dochtes offen ausgebildet ist, kann der Docht auch unterhalb des Dochthalters weiterbrennen.

US 3,330,132 A1 zeigt einen Kerzenhalter mit einem Schutzeinsatz, der eine zentrale Öffnung aufweist, in die eine Kerze einsetzbar ist. Die zentrale Öffnung verjüngt sich leicht konisch und kann von der Kerze durchsetzt werden, so dass der Einsatz zumindest keine Durchbrandsperre bezüglich des Kerzenhalters darstellt. Zwar wird die sich konisch verjüngende Öffnung von einem Rand definiert, der den Umfang der Kerze klemmend hält.

Es ist die Aufgabe der Erfindung, eine Kerze anzugeben, bei der die Durchbrandsperre einfach aufgebracht werden kann und dem Verbraucher in verständlicher Weise anzeigt, dass es sich um eine Kerze mit Durchbrandsperre und somit ohne Durchbrandgefahr handelt. Es ist eine weitere Aufgabe der Erfindung, ein Verfahren anzugeben, mit dem eine Kerze in wirtschaftlicher Weise mit einer Durchbrandsperre versehen werden kann.

Diese Aufgabe wird erfindungsgemäß durch die in den unabhängigen Ansprüchen angegebenen Merkmale gelöst.

Erfindungsgemäß umgibt die Durchbrandsperre wenigstens abschnittsweise den an dem Boden der Kerze angrenzenden Umfang des Kerzenkorpus. Vorzugsweise ist dieser Bereich vollständig umlaufend ausgestaltet, so dass bei einer Kerze mit rundem, viereckigem oder anderem vieleckigen Umfang der gesamte Umfang der Kerze von einem auch bei aufgestellter Kerze sichtbaren unteren Rand umgeben ist. Dieser untere sichtbare Rand ist vorzugsweise in auffälliger Farbgebung bzw. farbigem Material vorgesehen, so dass eine klare Abgrenzung gegenüber der Farbgebung der Kerze möglich ist. Alternativ können lediglich Bereiche des unteren Randes der Mantelfläche des Kerzenkorpus mit einer entsprechenden Markierung ausgestattet sein, die zweckmäßigerweise einstückig mit der Durchbrandsperre ausgebildet ist bzw. mit dieser in Verbindung steht.

Gemäß der Erfindung ist vorgesehen, dass die Durchbrandsperre als Folie ausgebildet ist, die die Bodenfläche der Kerze wenigstens überwiegend bedeckt. Hierbei ist bedeutsam, dass speziell der Bereich des Dochtes, oder der Dochte im Falle von Mehrdochtkerzen, zumindest insoweit bedeckt ist, dass ein Durchbrennen des Dochtes auf unterhalb der Kerze angeordnetes brennbares Material verhindert ist.

Eine bevorzugte Durchbrandsperre vermeidet durch die Ausgestaltung der Vorsprünge die Gefahr eines Umklappens um eine Biegelinie und damit die Gefahr, dass die für den besseren Verbund vorgesehenen Vorsprünge flach in die Ebene des Bodens der Durchbrandsperre verdrängt werden. Vielmehr verbleibt selbst im Falle des Herabdrückens durch die Ausgestaltung mit wenigstens einer Fläche, die um wenigstens 30° gegenüber dem Boden nach oben absteht, ein dreidimensionaler Bereich, der vorteilhafte Eigenschaften für die Verbindung mit einer Kerze aufweist. Besonders günstige Verhältnisse erreicht man, wenn die vertikale Komponente der wenigstens einen Fläche überwiegt, der Neigungswinkel also mehr als 45° ausmacht.
Vorzugsweise weist der Vorsprung eine durch plastische Formänderung veränderte Dicke gegenüber dem Boden der Durchbrandsperre auf, um einem Zurückfalten der Vorsprünge entgegen zu wirken. Zur Herstellung der Vorsprünge kann ein entsprechend geformtes Stanzwerkzeug eingesetzt werden. Werden mehrere Vorsprünge in einer Durchbrandsperre vorgesehen, kann das Werkzeug mehrere entsprechende Formen aufweisen, oder es wird in der gewünschten Zahl von Vorsprüngen eingesetzt.

Zweckmäßigerweise ist auch die Linie, in der der Vorsprung die Ebene des Bodens der Durchbrandsperre schneidet, gekrümmt ausgebildet und weist vorzugsweise einen engen Radius in der Art eines Halbmondes oder Mondsegmentes auf. Hierdurch wird ein Zurückfalten der Vorsprünge weiter erschwert. Alternativ kann eine solche Faltlinie auch eine gerade Strecke bilden.

Zweckmäßigerweise sind die Vorsprünge aus dem Material der Durchbrandsperre herausgestanzt und stehen in Richtung auf die Kerze vor. Es ist aber auch möglich, Verzweigungen an den Vorsprüngen vorzusehen, so dass im Falle einer Änderung der Orientierung eines Vorsprungs diese Verzweigungen als kleine Dorne in Richtung auf den Kerzenkorpus vorstehen.

Vorzugsweise bilden jeweils zwei benachbarte Vorsprünge ein Paar, wobei die beiden Vorsprünge jeweils um 90° zueinander versetzt sind. Hierdurch ist auch bei einer Belastungsspitze in eine Richtung, beispielsweise durch unsachgemäßes Einsetzen der Kerze, sichergestellt, dass ein Vorsprung des Paares an seiner Schnittlinie mit dem Boden der Durchbrandsperre eine Komponente parallel zu der Richtung der Belastungsspitze aufweist und damit im Wesentlichen unversehrt bleibt.

Zweckmäßigerweise sind mehrere Vorsprünge über die Fläche des Bodens der Durchbrandsperre angeordnet, so dass die Anbindung einer Kerze an die Durchbrandsperre möglichst gleichmäßig über die gesamte Fläche der Durchbrandsperre erfolgt. Sind die vorstehend erläuterten Paare gebildet, so sind vorzugsweise die Paare jeweils in äquidistanten Winkeln zueinander angeordnet. Dann lassen sich die Durchbrandsperren leichter stapeln. Es Ist alternativ möglich, die Vorsprünge oder die Paare zufällig anzuordnen. Dann lassen sich die Durchbrandsperren, wenn sie gestapelt sind, leichter trennen.

Vorzugsweise wird der Rand aus Aluminium vorgesehen, welches als Material für die Durchbrandsperre besonders geeignet ist, und welches auch bei dünnwandiger Ausgestaltung leicht verformt werden kann, ohne beschädigt zu werden. Damit erhöht die Durchbrandsperre das Gewicht der Kerze kaum. Die Durchbrandsperre ist vorzugsweise als eine Aluminiumschicht gebildet, die derart dünn ausgewalzt ist, dass sie einfach zugeschnitten werden kann und auch flexibel an den Boden der Kerze angeordnet werden kann. Dies ist besonders dann bedeutsam, wenn - anders als bei der Stumpenkerze, die eine im Wesentlichen flache Bodenfläche aufweist - die Durchbrandsperre an einer Spitzkerze angeordnet werden soll, deren Fuß sich zur Anpassung an gängige Kerzenhalter häufig konisch verjüngt und darüber hinaus eine Bodenfläche mit Balligkeit aufweisen kann.

Die Durchbrandsperre ist zweckmäßigerweise mittels eines Klebers an der Kerze befestigt Damit lassen sich auch Durchbrandsperren aus schlecht an Wachs anhaftendem Material wie Aluminium in einfacher und zuverlässiger Weise mit der Kerze verbinden. Darüber hinaus ist die Durchbrandsperre auch einfach wieder abzulösen, so dass beim Einsatz beispielsweise in gegen Durchbrand geschützten Kerzenhaltern die Durchbrandsperre auch entfembar ist

Gemäß einem Verfahren zur Herstellung einer mit einer Kerze verbundenen Durchbrandsperre ist jedoch vorgesehen, dass eine die Kerze aufnehmende Durchbrandsperre auf eine erwärmte Temperatur von zweckmäßigerweise 30°C bis 70°C, vorzugsweise 45°C bis 55°C, gebracht wird und dann an die Kerze angesetzt wird, so dass der mit der Durchbrandsperre in Kontakt tretende Bereich des Kerzenkorpus erweicht wird und das erweichte Material des Kerzenkorpus, meist Paraffin, als Haftvermittler aushärtet und eine verbesserte Anhaftung der beiden Teile erreicht. Durch das Erweichen des Kerzenkorpus wird auch der Eindringwiderstand für die Vorsprünge der Durchbrandsperre reduziert und die Gefahr des unbeabsichtigten Abflachens noch weiter reduziert. Vorteilhaft kann die Erwärmung der Durchbrandsperre beim Biegen erfolgen, so dass die Prozesswärme des Herstellungsverfahrens beim Verbinden mit der Kerze vorteilhaft genutzt wird. Das Material des Kerzenkorpus dient so vorteilhaft statt eines Klebers als Haftvermittlungsschicht, wobei die Verbindung durch die in den Kerzenkorpus eindringenden Vorsprünge weiter verbessert wird, so dass auch bei Verwendung von an sich Kerzenmaterial abweisendem Aluminium als Werkstoff für die Durchbrandsperre eine derart gute Verbindung entsteht, dass vorzugsweise auf das Vorsehen eines Dorns zum Aufspießen der Kerze verzichtet werden kann. Es versteht sich, dass auch eine Erwärmung des unteren Bereichs der Kerze zum Erreichen desselben Zwecks in Betracht kommt, was aber den Anforderungen an einen hoch automatisierten reproduzierbaren Prozess weniger gerecht wird.
Besonders vorteilhaft kann jedoch die Durchbrandsperre auch beim Anordnen in Kerzenhaltern mit entsprechenden Vertiefungen, insbesondere im Fall von Spitzkerzen, beibehalten werden, da diese sich mit dem Einpressen der Kerze in den Kerzenhalter leicht deformieren lässt bzw. dort, wo die Halterung über in die Kerze eingebrachte Kerben erfolgt, auch einkerben lässt. Die Durchbrandsperre, die sich aufgrund des sichtbaren Randes napfförmig ausbildet, dient dann auch beim Abbrand der Kerze in einem Kerzenhalter in besonders vorteilhafter Weise als Sammelgefäß für die Brandrückstände, so dass der Kerzenhalter beim Austausch der Kerze nicht mehr gereinigt werden muss, oder durch Wachsrückstände verunreinigt bleibt.

Die dem Kerzenkorpus abgekehrte Oberfläche der Durchbrandsperre weist vorzugsweise eine wachsabweisende Oberfläche auf, so dass ein Aufkleben der mit Durchbrandsperre versehenen Kerze mittels Wachs erschwert ist. Es ist aber möglich, durch einen Haftvermittler auf dieser Oberfläche eine bessere Anhaftung an Wachs zu ermöglichen.

Vorzugsweise ist vorgesehen, dass die Durchbrandeinrichtung die Bodenfläche der Kerze vollständig versiegelt und eine seitliche Abfaltung als Rand aufweist, die über den an die Bodenfläche angrenzenden seitlichen Umfang des Kerzenkorpus übersteht derart, dass bei einer Kerze mit rundem Querschnitt eine Durchbrandsperre als Aufnahme in der Art eines Napfes entsteht. Bei anderen Kerzenquerschnitten ist die Aufnahme entsprechend an die untere Form der Kerze angepasst. Die Höhe des Randes ist aber stets klein im Verhältnis zur Höhe der Kerze, vorzugsweise weniger als ${/}_{10} 1 ,$ besonders bevorzugt weniger als ${/}_{20} 1$ der Höhe der Kerze. Die Höhe des Randes ist ebenfalls klein im Verhältnis zum Durchmesser der Bodenfläche bei einer Stumpenkerze. Im Falle einer Spitzkerze liegt die Höhe des Randes in etwa in der Größenordnung des Durchmessers der Bodenfläche des Kerzenkorpus und bedeckt bei einem sich konisch nach unten verjüngenden unteren Fußbereich der Spitzkerze vorzugsweise den gesamten konischen Bereich.

Gemäß einer Ausgestaltung der Erfindung ist der umlaufende Rand der Durchbrandeinrichtung als Streifen ausgebildet, der im an die Bodenfläche der Kerze angrenzenden Fußbereich der Kerze umlaufend angebracht ist, wobei vorzugsweise an dem Streifen Abfaltglieder, beispielsweise in dreieckiger oder rechteckiger Form, durch Einschneiden des Streifens vorgesehen sind, die von dem Streifen im Wesentlichen senkrecht abgefaltet werden und auf die Bodenfläche der Kerze umgelegt werden. Durch das neben- oder übereinander Ablegen der abgefalteten Bereiche wird eine wenigstens überwiegend geschlossene Unterlage für die Bodenfläche des Kerzenkorpus gebildet, die ein Durchbrennen des Dochtes wirksam verhindert.

Gemäß einer Ausgestaltung der Erfindung ist vorgesehen, dass die Durchbrandsperre als dreidimensionales Aluminiumteil hergestellt ist, welches an die Kontur des Kerzenkorpus angenähert oder angepasst ist

Gemäß einer ersten Ausführungsform der Durchbrandsperre als dreidimensionales Teil ist diese als elhstücklges, glattwandiges Teil, vorzugsweise aus Aluminium, alternativ aber auch aus einem nicht brennbaren oder schwer entzündlichen Kunststoff, hergestellt, und wird auf den Bodenbereich der Kerze aufgesetzt. Eine solche Durchbrandsperre weist eine hohe Steifigkeit und Unempfindlichkeit gegenüber Beschädigungen auf, ist hierdurch aber anfällig für ein Spiel mit dem Kerzenkorpus und erfordert einen entsprechend hohen Montageaufwand zum Verbinden der beiden Teile Kerze und Durchbrandsperre.

Gemäß einer zweiten Ausführungsform der Durchbrandsperre als dreidimensionales Teil besteht die Durchbrandsperre aus einem dreidimensional gekrempelten Aluminiumnapf, der an die Kontur des Fußbereichs des Kerzenkorpus angenähert ist und daher mit Übermaß mit diesem verbunden und durch Eindrücken leicht mit der Kerze verbunden werden kann. Weiterhin deformiert sich eine solche Durchbrandsperne einfach beim Anbringen in den Kerzenhalter oder beim Verbinden mit einem Kranz oder dergleichen mittels Draht, ohne dass hierdurch die Gefahr besteht, dass die Kerze aus dem Halter herausgleitet. Es ist möglich, den oberen Bereich des gekrempelten Aluminiumkörpers umzubördeln oder mit einer Klauengestalt im Randbereich vorzusehen, in die ein Draht zum Fixieren eingebracht werden kann. Ferner kann der Rand als besondere Kennzeichnung eingefarbt sein oder durch Polieren sich glanzmäßig von dem übrigen Körper, der vorzugsweise aus Aluminium besteht, abheben. Ferner ermöglicht das Krempeln auch eine Annäherung an verschiedenste Konturen, ohne dass hierdurch die gekrempelte Folie besonders zugeschnitten werden muss.

Erfindungsgemäß ist die Kerze bleibend mit einer der vorstehend angeführten Durchbrandsperren verbunden. Zweckmäßigerweise erfolgt die bleibende Verbindung dadurch, dass ein Material des Kerzenkorpus erwärmt wird, und nach dem Aushärten als Haftverrmittler mit der Durchbrandsperre dient. Zweckmäßig erfolgt die Erwärmung des Materials dadurch, dass die Durchbrandsperre selbst erwärmt wird.

Weitere Vorteile und Merkmale ergeben sich aus der nachfolgenden Beschreibung sowie aus den abhängigen Ansprüchen.

Die Erfindung wird nachstehend unter Bezugnahme auf die anliegenden Zeichnungen anhand mehrerer bevorzugter Ausführungsbeispiele näher erläutert.
- Fig. 1: zeigt eine Seitenansicht eines ersten bevorzugten Ausführungsbeispiels einer erfindungsgemäßen Kerze, die als Stumpenkerze ausgebildet ist.
- Fig. 2: zeigt die Kerze aus Fig. 1 in perspektivischer Ansicht von unten.
- Fig. 3: zeigt eine perspektivische Ansicht von unten beim Aufbringen der Durchbrandsperre.
- Fig. 4: zeigt eine alternative Ausgestaltung einer Durchbrandsperre für die Kerze aus Fig. 1 bis 3.
- Fig. 5: zeigt ein zweites bevorzugtes Ausführungsbeispiel einer erfindungsgemäßen Kerze, die als Spitzkerze ausgebildet ist.
- Fig. 6: zeigt eine Durchbrandsperre für die Kerze aus Fig. 5.
- Fig. 7: zeigt die Durchbrandsperre aus Fig. 4 mit in Richtung auf die Kerze vorstehenden Vorsprüngen in drei verschiedenen Perspektiven sowie Einzelheiten derselben.
- Fig. 8: zeigt eine Draufsicht der Durchbrandsperre aus Fig. 7 mit zwei vergrößerten Einzelheiten.
- Fig. 9: zeigt einen Schnitt entlang der Linie A-A' aus Fig. 8.
- Fig. 10: zeigt einen Schnitt entlang der Linie B-B' aus Fig. 8.
- Fig. 11: zeigt einen Schnitt entlang der Linie C-C' aus Fig. 8.

Die in Fig. 1 bis 3 dargestellte Kerze 1 ist vorliegend als Stumpenkerze ausgestaltet und weist einen im Wesentlichen zylindrischen Kerzenkorpus 2 auf, der von einem zentralen Docht 3 durchsetzt wird. Der über den Kerzenkorpus 2 vorstehende Bereich des Dochtes ist in Fig. 1 erkennbar. Im Fußbereich der Kerze 1 ist eine Durchbrandsperre 4 vorgesehen, die aus einem den Umfang des Kerzenkorpus 2 vollständig umgebenden Streifen 4a und einer Bodenfläche 4b besteht Die Durchbrandsperre ist aus Aluminium hergestellt und weist auf ihrer dem Kerzenkorpus 2 zugekehrten Seite einen Kleber auf, der auf die Bestandteile der Durchbrandsperre 4 aufgesprüht ist und für eine dauerhafte, aber lösbare Verbindung der Durchbrandsperre 4 mit dem Kerzenkorpus 2 sorgt Der Kleber kann aber auch nur auf Teilen der Durchbrandsperre 4 oder gar nicht aufgebracht sein.

Der Bereich des Streifens 4a weist an seiner nach außen weisenden Fläche eine glänzende Konsistenz auf, die einem Betrachter sofort vermittelt, dass die Kerze im Bodenbereich mit einer Durchbrandsperre versehen ist. Die Höhe h des Streifens 4a ist sowohl gegenüber der Höhe als auch gegenüber dem Durchmesser des Kerzenkorpus klein, so dass die dekorative Wirkung der Kerze 1 insgesamt so gut wie gar nicht beeinträchtigt wird. Zugleich vermittelt der Anblick des auch bei aufgestellter Kerze sichtbaren Streifens 4a der Durchbrandsperre 4 dem Betrachter ein Sicherheitsgefühl, dass eine Durchbrandsperre 4 vorgesehen ist.

Unter Bezugnahme auf Fig. 3 wird ein bevorzugtes Verfahren beschrieben für die Herstellung einer Kerze 1 mit einem von einem Kerzenkorpus 2 umgebenen Docht 3 und einer Durchbrandsperre 4, bei der die Durchbrandsperre 4 einen Streifen 4a aus Aluminiummaterial aufweist. Von dem Streifen 4a aus Aluminiummaterial stehen seitlich dreieckige Litzen 40 als Abfaltbereiche vor. Der Streifen 4a wird über den Umfang des Kerzenkorpus 2 nahe der Bodenfläche 2a aufgebracht und die Abfaltbereiche 40 werden jeweils um 90° abgeknickt, um überlappend gemeinsam den Bodenbereich 4b zu bilden. Dieses Verfahren kann in einfacher Weise automatisiert werden, indem der Kerzenkorpus 2 auf einem Streifen 4a, der auch als endloser Streifen ausgebildet sein kann, und der vorzugsweise mit einer Kleberschicht versehen wurde, entlang geführt wird und zunächst der Streifen 4a an der Umfangsfläche des Kerzenkorpus 2 befestigt wird und anschließend die Abfaltungen 40 umgelegt werden, vorzugsweise automatisch durch Entlangrollen der Kerze 1 an einer entsprechenden Vorrichtung. Dieses Verfahren lässt sich in einfacher Weise maschinell durchführen.

Man erkennt in Fig. 3, dass die benachbarten Bereiche der Abfaltungen 40 durch Sicken 41 voneinander getrennt sind, die ein Einreißen der aus dünnem Aluminium bestehenden Folie wirksam verhindern. Man erkennt, dass ebensogut anders als dreieckig gestaltete Abfaltungen gewählt werden können. Man erkennt ferner, dass zwei Streifen 4a mit dreieckigen Abfaltungen 40 sich materialsparend verzahnt aus einem Streifen zuschneiden lassen, der nur um die Breite des Streifens 4a breiter ist als der in Fig. 3 dargestellte.

Fig. 4 zeigt eine alternative Ausgestaltung einer Durchbrandsperre 4 für eine Stumpenkerze, bei der der Boden 4b und der Rand 4a aus einem einstückigen Aluminiumteil hergestellt ist, welches an die Abmessungen des Bodenbereichs des Kerzenkorpus 2 angepasst ist. Es versteht sich, dass statt einer glattflächigen Ausgestaltung der Durchbrandsperre auch eine sogenannte gekrempelte Durchbrandsperre möglich ist, bei der das Aluminiummaterial unter erheblichem Faltenwurf durch Krempeln in seine Form gebracht wird, wobei dieses Verfahren den Vorteil aufweist, dass die Durchbrandsperre leicht verformbar ist und darüber hinaus einfacher an schwierige, nicht runde oder symmetrische Geometrien eines Kerzenkorpus anpassbar ist.

In Fig. 6 ist eine Kerze 11 dargestellt, die als Spitzkerze ausgebildet ist und einen Docht 3 in einem Kerzenkorpus 3 umfasst. In einem Sockelbereich des Kerzenkorpus mit der Höhe h ist eine napf- oder becherförmige Durchbrandsperre 4 aus Aluminium angebracht, die einen Bodenbereich 4b und einen Wandbereich 4a aufweist. Der Sockelbereich der Spitzkerze ist zugleich derjenige, der sich konisch nach unten verjüngt und üblicherweise in einem Kerzenhalter aufgenommen ist.

Die in Fig. 6 ohne eingesetzte Kerze 11 dargestellte Durchbrandsperre 4 bedeckt mit dem Sockelbereich im Wesentlichen denjenigen Bereich der Kerze 11, der kaum von einem Betrachter wahrgenommen wird, gleichwohl vermittelt er das Gefühl der Sicherheit, wenn der Rand 4a der Kerze als Durchbrandsperre erkannt wird. Man erkennt, dass der Innenkonus der Durchbrandsperre 4 dem Konus des Sockelbereichs der Kerze 1 entspricht.

Es ist möglich, den Bodenbereich 4b der Durchbrandsperre 4 jeweils mit Besonderheiten der entsprechenden Durchbrandsperre zu beschriften.

In Fig. 1 bis 6 sind die Vorsprünge 5, die in Fig. 7 bis 10 zu erkennen sind, zur besseren Veranschaulichung fortgelassen worden. Man erkennt in Fig. 7, dass über den Boden 4b der Durchbrandsperre 4 insgesamt acht Vorsprünge 5 angeordnet sind, die weniger als ein Fünftel der Oberfläche des Bodens 4b ausmachen. Die maximale Höhe der Vorsprünge 5 beträgt weniger als die Hälfte der Höhe des Randes 4a der Durchbrandsperre 4.

Jeder Vorsprung 5 besteht aus einem halbrunden, aus dem Boden 4b ausgestanzten und entlang einer Faltlinie 5c um 50° nach oben abgebogenen Materialabschnitt, wobei entlang zweier Sekanten zwei Viertelkreissegmente 5a derart von dem Materialabschnitt abgefaltet sind, dass sich eine dreieckige Fläche 5b ergibt, deren dem Boden 4b gegenüberliegender Winkel im Wesentlichen 90° annimmt. Der Winkel zwischen Abfaltung 5a und Dreieck 5b beträgt dabei ca. 90°. Die Ebenen der Abfaltungen 5a und des Dreiecks 5b sind also sowohl gegenüber der Ebene des Bodens als auch gegenüber den hierzu normalen Ebenen, in denen die Einsetzrichtung einer Kerze liegt, geneigt. Überdies bilden die Ebenen der Abfaltungen 5a und des Dreiecks 5b Keilflächen in Richtung auf die Einsetzrichtung einer Kerze, so dass ein Eindringen in den Korpus der Kerze erleichtert ist. Durch diese einfache Maßnahme erreicht man überdies wirkungsvoll eine Aussteifung der Vorsprünge 5 und unterbindet damit ein Flachpressen der Vorsprünge durch eine Kerze. Die Vorsprünge 5 sind somit ausgebildet wie ein Mantelflächensegment einer Pyramide. Es versteht sich, dass alternativ hierzu die Vorsprünge auch als Mantelflächensegment anderer symmetrischer oder asymmetrischer Körper wie Kegel, Kegelstumpf, Tetraeder, Zylinder oder dergl. ausgebildet sein können.

Statt durch Falten kann ein Vorsprung auch mit einer sphärischen Gestalt gebildet sein, in dem eine halbkreisförmige Aussparung an dem geradlinigen Umfangsabschnitt der Aussparung aufgetrennt und entlang des halbkreisförmigen Umfangsabschnitts nach oben gebogen wird, wodurch dem Vorsprung 5 eine sphärische Krümmung zu einem dreidimensionalen Gebilde im Raum oberhalb des Bodens 4a verliehen wird.

Jeweils zwei Vorsprünge 5 bilden ein Paar 50 von benachbarten Vorsprüngen 5, die um 90° zueinander verdreht bzw. versetzt positioniert sind. Insgesamt sind vier gegenseitig um 90° um einen Mittelpunktbereich 6 des Bodens 4b versetzte Paare 50 vorgesehen, vgl. Fig. 8. Vorliegend schließen die geradlinigen Faltlinien 5c der beiden Vorsprünge 5 einen rechten Winkel ein, dessen Winkelhalbierende sich im Mittelpunkt des Bodens 4b schneiden.

Der Mittelpunktbereich 6 weist einen Mittelpunkt auf, der bündig mit dem Boden 4b ausgebildet ist, auf den sechs um einen der Dicke des Bodens 4b entsprechenden Betrag eingesenkte Linien 6a gerichtet sind. Diese dienen als Positionierhilfe für einen nachfolgenden automatisierten Verbindeschritt mit einem Kerzenkorpus oder als optische Markierung des Mittelpunktes für einen Anwender.

Man erkennt ferner in Fig. 8, dass die Faltlinien 5c alle mit den Kanten eines eingezeichneten Quadrats Q zusammenfallen. Entsprechend wird vorzugsweise bei der Herstellung der Vorsprünge 5 ein Werkzeug gegen die nach oben weisende Seite des Bodens 4b gehalten; dieses ist vorzugsweise zugleich als Stempel zur Herstellung des Mittelpunktbereiches 6 ausgebildet.

Wie in der Schnittdarstellung gemäß Fig. 9 gut zu erkennen, entspricht die Tiefe der eingeprägten Linie 6a in etwa der Dicke des Bodens 4b. In Fig. 10 erkennt man den Anstellwinkel des Dreiecks 5b von ca. 50° zur Ebene des Bodens 4b entlang der Faltlinie 5c, und das Verhältnis von vertikaler Höhe des Vorsprungs 5 zum Rand 4a von ungefähr einem Drittel. In Fig. 11 ist der rechte Winkel zwischen dreieckiger Fläche 5 und Abfaltung 5a zu erkennen.

Die Durchbrandsperre 4 wird vor dem Verbinden mit einem Kerzenkorpus erwärmt und dann gegen den Grund einer Kerze gedrückt. Durch die Temperatur der Durchbrandsperre 4 wird das Material des Kerzenkorpus erweicht und das weiche Paraffin klebt an dem Boden 4b, zugleich dringen die Vorsprünge 5 in das erweichte Material des Kerzenkorpus ein. Es ist möglich, dann den Kerzenkorpus noch ein Stück relativ zu der Durchbrandsperre 4 zu drehen, um ein Heraustreten von Material des Kerzenkorpus aus den Aussparungen der Durchbrandsperre 4 zu ermöglichen.

Die Erfindung ist vorstehend anhand von zwei Ausführungsbeispielen erläutert worden, die Kerzen mit Durchbrandsperren zeigen, die eine relativ glatte Struktur aufweisen. Es versteht sich, dass die Durchbrandsperren, die einen am Umfang der Kerze sichtbaren Rand aufweisen, auch als gefaltete, aufgeklebte Folie oder als gekrempelter dreidimensionaler Körper ausgebildet sein können, die auf den Bodenbereich und den angrenzenden sichtbaren Umfangsbereich der Kerze aufgebracht werden. Es versteht sich ferner, dass die Anzahl, Orientierung und Abmessungen der Vorsprünge der Durchbrandsperre an die Beschaffenheit des Kerzenkorpus angepasst werden können.

## Patentansprüche

1. Kerze mit einem von einem Kerzenkorpus (2) umgebenen Docht (3), wobei eine Durchbrandsperre (4) mit einem Bodenbereich (4b) mit einer Bodenfläche (2a) des Kerzenkorpus (2) dauerhaft verbunden ist,
wobei ein von dem Bodenbereich (4b) abstehender Streifenabschnitt (4a) der Durchbrandsperre (4) auf einer Mantelfläche des Kerzenkorpus (2) im Fußbereich angebracht ist und wenigstens abschnittsweise (4a) einen an die Bodenfläche (2a) angrenzenden Umfang des Kerzenkorpus (2) umgibt,
**dadurch gekennzeichnet,**
**dass** die Höhe (h) des Streifenabschnitts (4a) klein ist gegenüber der Höhe des Kerzenkorpus (2), und
**dass** die Durchbrandsperre (4) als Folie ausgebildet ist, die die Bodenfläche (2a) des Kerzenkorpus (2) bedeckt.

2. Kerze nach Anspruch 1, **dadurch gekennzeichnet, dass** die Durchbrandsperre (4) eine Aluminiumschicht umfasst.

3. Kerze nach Anspruch 1 oder 2, **dadurch gekennzeichnet, dass** die Kerze als Stumpenkerze (1) oder als Spitzkerze (11) ausgebildet ist.

4. Kerze nach einem der Ansprüche 1 bis 3, **dadurch gekennzeichnet, dass** die Durchbrandsperre (4) mittels eines Klebers an den Kerzenkorpus (2) befestigt ist.

5. Kerze nach einem der Ansprüche 1 bis 4, **dadurch gekennzeichnet, dass** die Durchbrandsperre (4) von dem Kerzenkorpus (2) ablösbar ist.

6. Kerze nach einem der Ansprüche 1 bis 5, **dadurch gekennzeichnet, dass** eine dem Kerzenkorpus (2) abgekehrte Oberfläche der Durchbrandsperre (4) eine wachsabweisende Oberfläche aufweist, und dass die Höhe (h) des Streifenabschnitts (4a) weniger als ein Zehntel der Höhe des Kerzenkorpus (2) ausmacht.

7. Kerze nach einem der Ansprüche 1 bis 6, **dadurch gekennzeichnet, dass** Abfaltglieder (40) des Streifens (4a) von diesem abgefaltet auf der Bodenfläche (2a) des Kerzenkorpus (2) angeordnet sind und hierdurch den Bodenbereich (4b) der Durchbrandsperre (4) bilden.

8. Kerze nach einem der Ansprüche 1 bis 6, **dadurch gekennzeichnet, dass** die Durchbrandsperre (4) als gekrempelter Aluminiumkörper ausgebildet ist, dessen abgestellter Randbereich (4a) über den bodennahen Mantelbereich des Kerzenkorpus (2) vorsteht.

9. Kerze nach einem der Ansprüche 1 bis 8, **dadurch gekennzeichnet, dass** die Durchbrandsperre (4) als Napf ausgebildet ist, in den der Kerzenkorpus (2) mit seinem unteren Bereich vollständig aufgenommen ist.

10. Kerze nach einem der Ansprüche 1 bis 9, **dadurch gekennzeichnet, dass** in dem Bodenbereich (4b) der Durchbrandsperre (4) Vorsprünge (5) ausgebildet sind, und dass die Vorsprünge (5) wenigstens eine Fläche (5a, 5b) umfassen, die in einem Winkel zum Boden (4b) von mehr als 30°, vorzugsweise von mehr als 45°, von der Bodenebene des Bodenbereichs (4b) abstehen.

11. Kerze nach Anspruch 10, **dadurch gekennzeichnet, dass** die Vorsprünge (5) aus dem Bodenbereich (4b) herausgestanzt sind und anschließend bleibend verformt sind.

12. Kerze nach Anspruch 10 oder 11, **dadurch gekennzeichnet, dass** die Vorsprünge (5) die Gestalt eines Ausschnittes der Mantelfläche eines geometrischen Körpers aus der Gruppe umfassend symmetrische Körper, asymmetrische Körper, Pyramide, Kegel, Kegelstumpf, Tetraeder und Zylinder ausgewählt ist.

13. Kerze nach einem der Ansprüche 1 bis 12, **dadurch gekennzeichnet, dass** die Durchbrandsperre (4) mittels in Folge erhöhter Temperatur der Durchbrandsperre (4) geschmolzenem Kerzenmaterials, vorzugsweise Paraffin, an dem Kerzenkorpus (2) anhaftet, und dass das geschmolzene Kerzenmaterial von der Kerze stammt und durch Erwärmung der Durchbrandsperre angehaftet ist.

14. Verfahren zur Herstellung einer mit einer Durchbrandsperre (4) versehenen Kerze (1), vorzugsweise nach einem der Ansprüche 1 bis 13, mit einem von einem Kerzenkorpus (2) umgebenen Docht (3), bei dem ein Streifen (4a) mit seitlich abstehenden Abfaltbereichen (40) über dem Umfang des Kerzenkorpus (2) nahe von dessen Bodenfläche (2a) verlegt wird, und bei dem die Abfaltbereiche (40) zur Bedeckung der Bodenfläche (2a) des Kerzenkorpus (2) abgefaltet werden zur Bildung eines Bodenbereichs (4b) der Durchbrandsperre (4), der die Bodenfläche (2a) des Kerzenkorpus (2) zumindest teilweise bedeckt.

## Claims

1. A candle with a wick (3) surrounded by a candle body (2),
wherein a burn-through barrier (4) with a bottom region (4b) is permanently attached to a bottom surface (2a) of the candle body (2), wherein a portion of a strip (4a) protruding from the bottom region (4b) of the burn-through barrier (4) is attached in a foot region of the lateral surface of the candle body (2) and surrounds at least certain portions (4a) of the adjacent circumference of the candle body (2),
**characterized in**
**that** the height (h) of the strip portion (4a) is small compared to the height of the candle body (2), and
**that** the burn-through barrier (4) is embodied as a foil which covers the bottom surface (2a) of the candle body (2).

2. The candle as claimed in claim 1, **characterized in that** the burn-through barrier (4) includes an aluminum layer.

3. The candle as claimed in claim 1 or 2, **characterized in that** the candle is embodied as a pillar candle (1) or as a tapered candle (11).

4. The candle as claimed in one of claims 1 to 3, **characterized in that** the burn-through barrier (4) is fastened to the candle body (2) by means of an adhesive.

5. The candle as claimed in one of claims 1 to 4, **characterized in that** the burn-through barrier (4) is detachable from the candle body (2).

6. The candle as claimed in one of claims 1 to 5, **characterized in that** a surface of the burn-through barrier (4) that is remote from the candle body (2) has a wax-repellent surface, and that the height (h) of the strip portion (4a) is less than one tenth of the height of the candle body (2).

7. The candle as claimed in one of claims 1 to 6, **characterized in that** fold-down members (40) of the strip (4a) are arranged, folded down therefrom, on the bottom surface (2a) of the candle body (2) and as a result form a bottom region (4b) of the burn-through barrier (4).

8. The candle as claimed in one of claims 1 to 6, **characterized in that** the burn-through barrier (4) is embodied as a crinkled aluminum body, whose angled edge region (4a) protrudes beyond the lateral region, which is close to the bottom, of the candle body (2).

9. The candle as claimed in one of claims 1 to 8, **characterized in that** the burn-through barrier (4) is embodied as a cup into which the lower region of the candle body (2) is completely incorporated.

10. The candle as claimed in one of claims 1 to 9, **characterized in that** in the bottom region (4b) of the burn-through barrier (4), protrusions (5) are being embodied, and that the protrusions (5) comprise at least one surface (5a, 5b) which protrudes upwardly of the bottom plane of the bottom region (4b) at an angle to the bottom (4b) of more than 30°, preferably of more than 45°.

11. The candle as claimed in claim 10, **characterized in that** the protrusions (5) are punched out of the bottom region (4b) and are subsequently permanently deformed.

12. The candle as claimed in claim 10 or 11, **characterized in that** the protrusions (5) have the configuration of a cutout in the lateral surface of a geometrical body, and that the geometrical body is selected from the group comprising symmetrical bodies, asymmetrical bodies, pyramids, cones, truncated cones, tetrahedrons and cylinders.

13. The candle as claimed in one of claims 1 to 12, **characterized in that** the burn-through barrier (4) adheres to the candle body (2) by means of melted candle material, preferably paraffin, as a consequence of an elevated temperature of the burn-through barrier (4), and that the melted candle material originates from the candle and is adhesively bonded on by heating the burn-through barrier.

14. A method for manufacturing a candle (1) provided with a burn-through barrier (4), preferably as claimed in one of claims 1 to 13, with a wick (3) which is surrounded by a candle body (2), in which a strip (4a) with laterally protruding fold-down regions (40) is placed along the circumference of the candle body (2) close to the bottom surface (2a) thereof, and in which the fold-down regions (40) for covering the bottom surface (2a) are folded down to form a bottom region (4b) which at least partly covers the bottom surface (2a).

## Revendications

1. Bougie avec une mèche (3) entourée par un corps de bougie (2), une barrière de combustion (4) avec une région de fond (4b) étant durablement associée à une surface de fond (2a) du corps de bougie (2),
un tronçon de bande (4a) de la barrière de combustion (4) rebiquant de la région de fond (4b) étant fixé sur la surface latérale du corps de bougie (2) dans une région du pied et entourant au moins en partie (4a) une circonférence du corps de bougie (2) limitrophe de la surface du fond (2a),
**caractérisée en ce**
**que** la hauteur (h) du tronçon de bande (4a) est petite par rapport à la hauteur du corps de bougie (2), et
**que** la barrière de combustion (4) est conformée en feuille qui recouvre la surface de fond (2a) du corps de bougie (2).

2. Bougie selon la revendication 1, **caractérisée en ce que** la barrière de combustion (4) comprend une couche en aluminium.

3. Bougie selon la revendication 1 ou 2, **caractérisée en ce que** la bougie est conformée en bougie cylindrique (1) ou en bougie allongée (11).

4. Bougie selon l'une des revendications 1 à 3, **caractérisée en ce que** la barrière de combustion (4) est fixée au corps de bougie (2) à l'aide d'un adhésif.

5. Bougie selon l'une des revendications 1 à 4, **caractérisée en ce que** la barrière de combustion (4) est détachable du corps de bougie (2).

6. Bougie selon l'une des revendications 1 à 5, **caractérisée en ce qu'**une surface de la barrière de combustion (4) opposée au corps de bougie (2) comprend une surface repoussant la cire, et que la hauteur (h) du tronçon de bande (4a) présente moins que le dixième de la hauteur du corps de bougie (2).

7. Bougie selon l'une des revendications 1 à 6, **caractérisée en ce que** des membres pliages (40) de la bande (4a) sont repliés par rapport à celle-ci et arrangés sur la surface de fond (2a) du corps de bougie (2) et ainsi créeent la région de fond (4b) de la barrière de combustion (4).

8. Bougie selon l'une des revendications 1 à 6, **caractérisée en ce que** la barrière de combustion (4) est conformée en corps d'aluminium cardé dont une région de bord (4a) repliée fait saillie au-delà de la région de surface latérale proche du fond du corps de bougie (2).

9. Bougie selon l'une des revendications 1 à 8, **caractérisée en ce que** la barrière de combustion (4) est conformée en écuelle qui reçoit complètement le corps de bougie (2) avec sa partie inférieure.

10. Bougie selon l'une des revendications 1 à 9, **caractérisée en ce que** des saillies (5) sont conformées dans la région de fond (4b) de la barrière de combustion (4), et que les saillies (5) comprennent une surface (5a, 5b) qui est repliée par rapport au plan du fond de la région de fond (4b) et formant un angle par rapport au fond (4b) de plus de 30 °, de préférence plus de 45 °.

11. Bougie selon la revendication 10, **caractérisée en ce que** les saillies (5) de la région de fond (4b) sont poinçonnées en dehors de la région de fond (4b) et ensuite déformées de manière restante.

12. Bougie selon la revendication 10 ou 11, **caractérisée en ce que** les saillies (5) ont la forme d'un extrait de la surface latérale d'un corps géométrique sélectionné parmi le groupe comprenant les corps symétriques, les corps asymétriques, pyramides, cônes, troncs de cônes, tétraèdres et cylindres.

13. Bougie selon l'une des revendications 1 à 12, **caractérisée en ce que** la barrière de combustion (4) adhère au corps de bougie (2) moyennant du matériau de bougie, de préférence de la paraffine, fondu par suite de la température élevée de la barrière de combustion (4), et que le matériau de bougie fondu est originaire de la bougie et adhère consécutif à l'échauffement de la barrière de combustion.

14. Procédé pour la production d'une bougie (1) dotée d'une barrière de combustion (4), de préférence selon l'une des revendications 1 à 13, avec une mèche (3) entourée d'un corps de bougie (2), dans lequel une bande (4a) ayant des régions pliages (40) faisant saillie latéralement est disposée le long de la circonférence du corps de bougie (2) proche de sa surface de fond (2a), et dans lequel les régions pliages (40) sont repliées pour recouvrir la surface de fond (2a) du corps de bougie (2) pour créer une région de fond (4b) de la barrière de combustion (4) recouvrant au moins en partie la surface de fond (2a) du corps de bougie (2).
